# EUROPÄISCHE PATENTSCHRIFT

(11) **EP 4 253 692 B1**
(45) Veröffentlichungstag und Bekanntmachung des Hinweises auf die Patenterteilung: **23.07.2025**
(21) Anmeldenummer: 23020159.2
(22) Anmeldetag: 28.03.2023
(51) Int. Cl.: E04G 21/12, E04C 5/06

(54) **VERWAHRANORDNUNG, BETONBAUWERK UND VERFAHREN ZUM HERSTELLEN EINES BETONBAUWERKS**
STORAGE ASSEMBLY, CONCRETE STRUCTURE AND METHOD FOR PRODUCING A CONCRETE STRUCTURE
SYSTÈME DE RETENUE, CONSTRUCTION EN BÉTON ET PROCÉDÉ DE FABRICATION D'UNE CONSTRUCTION EN BÉTON

(30) Priorität: 30.03.2022 DE 102022001102
(43) Veröffentlichungstag der Anmeldung: 04.10.2023
(73) Patentinhaber: BETOMAX systems GmbH & Co. KG, 41460 Neuss (DE)
(72) Erfinder: Cramer, Jörg, 41812 Erkelenz (DE); Flücht, Thomas, 47624 Kevelaer (DE); Marks, Peter, 47533 Kleve (DE); Schrooten, Franz-Josef, 41472 Neuss (DE); Wolf, Benjamin, 40235 Düsseldorf (DE)
(74) Vertreter: Heinz, Oliver

(56) Entgegenhaltungen:
- WO-A1-99/60229
- CH-B1- 697 491
- FR-B1- 2 727 147

## Beschreibung

### GEBIET DER ERFINDUNG

Die Erfindung betrifft eine Verwahranordnung gemäß dem Oberbegriff des Anspruchs 1. Die Verwahranordnung dient demnach zum Verwahren von Bewehrungselementen. Die Bewehrungselemente sind zum Bewehren eines Betonbauwerks vorgesehen, insbesondere im Bereich des Übergangs zwischen einem ersten Betonier-Abschnitt und einem, zum ersten Betonier-Abschnitt benachbarten zweiten Betonier-Abschnitt. Die Bewehrungselemente sind bewegbar und/oder biegbar und/oder schraubbar in oder an der Verwahranordnung angeordnet.

Die Erfindung betrifft gemäß dem Oberbegriff des Anspruchs 11 ferner ein Verfahren zum Herstellen einer hierin beschriebenen Verwahranordnung.

Die Erfindung betrifft außerdem ein Betonbauwerk gemäß dem Oberbegriff des Anspruchs 13.

Das Betonbauwerk umfasst demnach einen ersten Betonier-Abschnitt und einen zum ersten Betonier-Abschnitt benachbarten zweiten Betonier-Abschnitt. Im Bereich des Übergangs zwischen erstem und zweitem Betonier-Abschnitt sind Bewehrungselemente angeordnet.

Schließlich betrifft die Erfindung ein Betonbauwerk-Herstellungs-Verfahren nach dem Oberbegriff des Anspruchs 14.

Das Verfahren dient zum Herstellen eines Betonbauwerks umfassend einen ersten Betonier-Abschnitt und einen zum ersten Betonier-Abschnitt benachbarten zweiten Betonier-Abschnitt. Das Betonbauwerk kann gemäß einem hierin beschriebenen Betonbauwerk beschaffen sein.

### TECHNOLOGISCHER HINTERGRUND

Der Übergangsbereich zwischen zwei zueinander benachbarten Betonier-Abschnitten eines Betonbauwerks umfasst eine Fuge und diese Fuge wird statisch als weniger tragfähig angesehen als monolithische Bauteile ohne Fuge. Insofern besteht Bedarf an einer zusätzlichen Bewehrung des Berührungs- oder Übergangsbereichs zwischen benachbarten Betonier-Abschnitten respektive der Fuge. Dies wird mit Bewehrungselementen respektive Bewehrungsstäben erreicht. Zur Vereinfachung der Verarbeitung der Bewehrungsstäbe im Bereich der Fuge werden Verwahrkästen verwendet, in denen die Bewehrungsstäbe so angeordnet sind, dass diese aus dem Kasten herausgebogen oder dort verschraubt werden können, insbesondere wenn der erste Betonier-Abschnitt fertig ist und der zweite Betonier-Abschnitt an den ersten angeschlossen werden soll.

Zur Verbesserung der statischen Eigenschaften des Fugen-Bereichs, insbesondere im Hinblick auf das Übertragen von Querkräften, sollen die Verwahrkästen zur Verkrallung der beteiligten Beton- und Bewehrungs-Komponenten beitragen. Die Fugen mit den darin verbauten Verwahrkästen können die Eigenschaft "sehr glatt", "glatt", "rau" oder "verzahnt" haben, wobei eine "verzahnte" Fuge die meisten Querkräfte übertragen kann. Um eine Fuge mit der Eigenschaft "verzahnt" zu schaffen, werden die Verwahrkästen mit profilierten oder strukturierten Wandabschnitten ausgestattet, so dass Querkräfte besser aufgenommen respektive übertragen werden können. Die so konzipierten Verwahrkästen können bevorzugt Querkräfte in einer Richtung übertragen. Sollen Querkräfte in seitlicher und in Längs-Richtung (bezogen auf die Arbeitsfuge) übertragen werden, bedarf es einer aufwändigen Gestaltung der Komponenten des Verwahrkastens, was mit vergleichsweise hohen (Herstellungs-)Kosten verbunden ist. Hier setzt die Erfindung ein.

Das Dokument CH 697 491 B1 offenbart eine Verwahrungsanordnung gemäß dem Oberbegriff des Anspruchs 1.

### DARSTELLUNG DER ERFINDUNG

Vor diesem Hintergrund besteht die Aufgabe der Erfindung darin, die statischen Eigenschaften von Betonbauwerken mit mehreren Betonier-Abschnitten im Bereich der Fuge zwischen zwei benachbarten Betonier-Abschnitten mit möglichst geringem Material- und Kostenaufwand zu verbessern. Diese Aufgabe wir durch eine Verwahranordnung nach Anspruch 1 gelöst. Weitere Ausgestaltungen ergeben sich aus den Unteransprüchen. Die erfindungsgemäße Verwahranordnung zeichnet sich dadurch aus, dass in oder an dem Wandabschnitt Verkrallungselemente angeordnet sind, welche in zumindest einer Richtung aus dem Wandabschnitt herausragen. Die Verkrallungselemente sind als Stifte oder Bolzen gebildet. Die Verkrallungselemente bewirken eine stabile Verbindung respektive Verkrallung mit dem Beton des Betonbauteils, insbesondere zur Aufnahme/Übertragung auch von Querkräften. Aufgrund der Wirkung der Verkrallungselemente der Verwahranordnung gelingt die Schaffung einer Fuge der benachbarten Betonier-Abschnitte, welche das Qualitätsmerkmal "verzahnt", d. h. die höchste Qualitätsstufe, erhält - und zwar bei Schubkräften, die sowohl längs zur Fuge als auch quer zur Fuge wirken. Je nach Region respektive Norm, insbesondere in der Schweiz, wird für diese höchste Qualitätsstufe auch der Begriff respektive die Bezeichnung "formschlüssig" verwendet.

Die Verwahranordnung ist als Verwahrkasten gebildet, umfassend ein Profil mit einem im Wesentlichen U-förmigen Querschnitt.

Der Verwahrkasten umfasst einen eine Rückwand bildenden Wandabschnitt und seitlich an der Rückwand angeordnete Wandabschnitte, welche Seitenwände bilden. Die Verkrallungselemente sind an oder in der Rückwand angeordnet. An den Stirnseiten des Verwahrkastens kann ein stirnseitiger Wandabschnitt vorgesehen sein oder ein Einsatzelement. Die Bewehrungselemente sind bevorzugt in oder an der Rückwand angeordnet, vorzugsweise in der Nähe der Seitenwände. Die Verkrallungselemente können in oder an der Rückwand zwischen den Bewehrungselementen, angeordnet sein, beispielsweise im Bereich der Mitte der Rückwand. Zumindest ein Wandabschnitt der Anordnung kann zumindest eine profilierte und/oder perforierte und/oder verzahnte und/oder geprägte Oberfläche umfassen.

Es kann zweckmäßig sein, wenn die Stifte oder Bolzen auf der einen Seite der Rückwand aus dem Verwahrkasten herausragen. Erfindungsgemäß ragen die Stifte oder Bolzen auf der anderen Seite der Rückwand in den Verwahrkasten hinein.

Der in den Verwahrkasten hineinragende Teil der Stifte oder Bolzen weist dabei eine Länge auf, die der Abmessung der Seitenwände und insofern der Höhe des Verwahrkastens entspricht oder nahezu entspricht. Wenn der Verwahrkasten einen Deckel umfasst, welcher auf den Seitenwänden anordbar ist, fallen die Stifte/Bolzen beim Transport des Verwahrkastens nicht heraus. Auf der Baustelle wird der Verwahrkasten zusammen mit dem Deckel in oder an einem Betonierabschnitt angeordnet. Wenn der Beton dieses Betonierabschnitts ausgehärtet ist, wird der Deckel entfernt und die Bewehrungselemente können aus dem Verwahrkasten herausgebogen werden. In oder an dem geöffneten Verwahrkasten kann anschließend der zweite, an den ersten Betonierabschnitt direkt angrenzende zweite Betonierabschnitt angeordnet werden. Dabei tragen die in den Verwahrkasten hineinragenden Teile der Stifte/Bolzen zur besseren Verkrallung im Bereich der Fuge zwischen erstem und zweitem Betonierabschnitt insofern bei, als durch die Stifte/Bolzen Schubkräfte quer und längs zur Fuge besser übertragen werden. Die in Öffnungen der Rückwand angeordneten Stifte/Bolzen können beim Handhaben des Kastens aus der Verwahranordnung insofern nicht herausfallen, als die Stifte/Bolzen vor dem Anordnen des ersten Betonierabschnitts vom Deckel des Kastens am Herausfallen gehindert werden, und beim Anordnen des zweiten Betonierabschnitts sind die Stifte/Bolzen bereits im ersten, ausgehärteten Betonierabschnitt fixiert.

Auf dem Wandabschnitt mit den Verkrallungselementen, insbesondere in oder auf der Rückwand, können etwa 10 bis etwa 100 Verkrallungselemente pro Quadratmeter Wandabschnitts-Fläche angeordnet sein. Bei dieser Flächendichte an Verkrallungselementen wird eine qualitativ hochwertige Verkrallung erzielt bei gleichzeitig geringen Material- und Herstellungskosten. Durch Verkrallungselemente kann die Verwahranordnung kleiner dimensioniert werden, insbesondere wird die Einbautiefe der Verwahranordnung geringer, beispielsweise im Bereich von etwa 1 cm bis etwa 4 cm.

Die Verkrallungselemente sind bevorzugt als, insbesondere zylinderförmige oder kreiszylinderförmige oder zylinderähnliche oder kreiszylinderähnliche, Stifte oder Bolzen gebildet. Die Stifte/Bolzen können einen nicht-(kreis-)runden Querschnitt aufweisen, insbesondere einen mehreckigen, beispielsweise einen dreieckigen, viereckigen oder sechseckigen Querschnitt. Der Querschnitt respektive die Querschnittsfläche kann sich über der Länge des Stiftes/Bolzens ändern, beispielsweise so, dass der Stift/Bolzen konisch gebildet ist. Die Stifte/Bolzen können auf dem Wandabschnitt befestigt sein, etwa mittels einer Schweißverbindung. Die Stifte oder Bolzen können auf zumindest einer Seite des Wandabschnitts angeordnet sein, vorzugsweise auf beiden Seiten. Insofern können die Stifte/Bolzen vorderseitig und/oder rückseitig und/oder innenseitig und/oder außenseitig angeordnet sein.

Die Stifte oder Bolzen können zumindest eine Verdickung aufweisen. Sie können einen Bereich mit einem ersten Durchmesser aufweisen sowie einen Bereich mit einem zweiten Durchmesser, wobei der erste Durchmesser größer ist als der zweite Durchmesser. Die Stifte/Bolzen respektive der Stift/Bolzen-Querschnitt kann/können einen Absatz und/oder eine Stufe umfassen. Die Stifte/Bolzen können an zumindest einer endseitigen Stirnseite eine Fase und/oder zumindest eine Abrundung aufweisen.

Die Stifte/Bolzen können in, insbesondere kreisrunden, Öffnungen des Wandabschnitts, insbesondere formschlüssig und/oder kraftschlüssig und/oder stoffschlüssig, angeordnet sein. Hierzu werden in dem Wandabschnitt Bohrungen angeordnet, deren Durchmesser dem der Stifte/Bohrungen entspricht oder nahezu entspricht. In den Bohrungen werden die Stifte/Bolzen (manuell oder maschinell) eingesetzt. Es kann zweckmäßig sein, wenn die Stifte/Bolzen fixiert werden. Die Stifte/Bolzen können einen Durchmesser aufweisen in einem Durchmesserbereich von etwa 6 mm bis etwa 18 mm. Die Stifte/Bolzen können zumindest eine Verdickung aufweisen. Es kann ein Abschnitt respektive Bereich der Stifte/Bolzen mit einem ersten Durchmesser vorgesehen sein sowie ein Bereich mit einem zweiten Durchmesser, wobei der erste Durchmesser größer ist als der zweite Durchmesser. Die Stifte/Bolzen können eine Länge aufweisen in einem Längenbereich von etwa 15 mm bis etwa 200 mm. Die Bolzenlänge kann beispielsweise etwa der doppelten Kastentiefe entsprechen. Im Verhältnis zu den Abmessungen der Verwahranordnung sind die Abmessungen der Stifte/Bolzen vergleichsweise klein. Dies bewirkt, dass die Verwahranordnung mit geringem Materialaufwand herstellbar ist und dennoch hohen Qualitätsstandards genügt.

Die Stifte/Bolzen können auf einer Seite des Wandabschnitts mehr aus der Bohrung herausragen als auf der gegenüberliegenden Seite. Die Stifte/Bolzen können auf einer Länge von etwa 10 mm bis etwa 190 mm aus einer Seite des Wandabschnitts herausragen.

Ein Verbessern der statischen Eigenschaften von Betonbauwerken mit mehreren Betonier-Abschnitten im Bereich der Fuge zwischen zwei benachbarten Betonier-Abschnitten mit möglichst geringem Material- und Kostenaufwand gelingt ferner mit einem Verfahren zum Herstellen einer erfindungsgemäßen Verwahranordnung gemäß Anspruch 11.

Bei dem Herstellungsverfahren ist vorgesehen, dass in einer Rückwand der Verwahranordnung durch Bohren mehrere Öffnungen angeordnet werden, und dass anschließend in die Öffnungen jeweils ein Stift oder Bolzen eingesetzt wird. Anschließend wird ein Deckel auf der Verwahranordnung angeordnet, sodass die in die Öffnungen eingesetzten Stifte oder Bolzen aus den Öffnungen nicht herausfallen können. Es kann vorgesehen sein, dass die Stifte oder Bolzen zumindest eine Verdickung aufweisen und/oder zumindest einen strukturierten Bereich.

Ein Verbessern der statischen Eigenschaften von Betonbauwerken mit mehreren Betonier-Abschnitten im Bereich der Fuge zwischen zwei benachbarten Betonier-Abschnitten mit möglichst geringem Material- und Kostenaufwand gelingt ferner mit einem Betonbauwerk gemäß Anspruch 13. Demnach sind die Bewehrungselemente des Betonbauwerks in einer hierin beschriebenen Verwahranordnung angeordnet.

Ein Verbessern der statischen Eigenschaften von Betonbauwerken mit mehreren Betonier-Abschnitten im Bereich der Fuge zwischen zwei benachbarten Betonier-Abschnitten mit möglichst geringem Material- und Kostenaufwand gelingt ferner mit einem Herstellungsverfahren gemäß Anspruch 14.

Das Verfahren dient demnach zum Herstellen eines hierin beschriebenen Betonbauwerks umfassend einen ersten Betonier-Abschnitt und einen zum ersten Betonier-Abschnitt benachbarten zweiten Betonier-Abschnitt. Die Bewehrungselemente werden bei dem Verfahren mittels einer hierin beschriebenen Verwahranordnung angeordnet.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der - beispielhaft - ein Ausführungsbeispiel einer Verwahranordnung dargestellt ist.

### KURZBESCHREIBUNG DER FIGUREN

In der Zeichnung zeigen
- Fig. 1A-D: eine erste Variante einer Verwahranordnung in verschiedenen Ansichten,
- Fig. 2A-D: eine weitere Variante einer Verwahranordnung in verschiedenen Ansichten und
- Fig. 3: eine schematische Ansicht eines als Bolzen gebildeten Verkrallungselementes.

### DETAILLIERTE BESCHREIBUNG VON AUSFÜHRUNGSBEISPIELEN

Die Figuren 1A bis 1D zeigen verschiedene Ansichten eines Verwahrkastens 1 für Beton-Bewehrungselemente. Fig. 1A zeigt eine perspektivische Ansicht in das Innere des Verwahrkastens 1, in dem die Bewehrungselemente 2 v-förmig angeordnete Stäbe umfassen. Die Bewehrungsstäbe 2 haben jeweils einen Knick-Bereich 3, so dass ein Abschnitt jedes Stabs im Hohlraum 4 des Kastens 1 verwahrt werden kann. Auf der Baustelle, wo das Betonbauwerk errichtet werden soll, können die Knick-Bereiche 3 der Stäbe 2 aus dem Kasten 1 herausgebogen werden. Auf der Rückseite 5 des Kastens 1 (Fig. 1C) sind die Bewehrungselemente 2 bügelartig mit U-förmiger Geometrie gebildet. Die Bügel 6 ragen im Wesentlichen senkrecht aus der Rückwand 7 des Kastens 1 heraus. Das Herstellen respektive Anordnen der Bewehrungselemente 2 in dem Kasten 1 gelingt, indem die bügelartigen Bewehrungsstäbe 2 durch die Rückwand 7 des Kastens 1 hindurchgesteckt werden. Der Kasten 1 ist aus einem, bevorzugt metallischen, U-Profil gebildet, wobei die Rückwand 7 breiter ist als die schmalen Seitenwände 8 des Kastens 1.

In den Detail-Ansichten gemäß der Figuren 1B (Vorderseite) und 1D (Rückseite) sind die Verkrallungselemente 9 zu sehen, welche jeweils als Bolzen gebildet sind, und welche durch eine Öffnung 10 in dem die Rückwand 7 bildenden Wandabschnitt des Kastens 1 hindurchführen, sodass die Bolzen 9 auf beiden Seiten des Kastens 1 aus dessen Rückwand 7 herausragen. Die Bolzen 9 bilden beim Betonieren eine Verkrallung mit dem die Bolzen 9 umgebenden Beton, wodurch die Bauteil-Fuge, in dem der Verwahrkasten 1 angeordnet ist, die Statik-Qualitätsstufe "verzahnt" oder "formschlüssig" erlangt.

Bei der Variante gemäß der Figuren 2A bis 2D haben die Bewehrungsstäbe 2 keinen Knick-Bereich und erstrecken sich auf der Vorder- und Rückseite des Kastens 1 im Wesentlichen senkrecht zu dessen Rückwand 7. Auch bei dieser Variante sind Bolzen 9 als Verkrallungselemente vorgesehen, welche vorder- und rückseitig aus der Rückwand 7 des Kastens 1 herausragen.

Bei beiden Varianten gemäß der Figuren 1A bis 1D und 2A bis 2D ist die Rückwand 7 des Verwahrkastens 1 weder strukturiert noch profiliert. Die Rückwand 7 kann demnach aus einem kostengünstigen Material gefertigt werden. Die Verkrallung zur Erlangung der hohen Qualitätsstufe "verzahnt" wird mit den Stiften 9 respektive Mikro-Bolzen 9 erreicht. Die Bolzen 9 können einen Durchmesser aufweisen von etwa 13 mm und eine Länge von etwa 60 mm. Die Bolzen 9 ragen auf der Vorder- und/oder Rückseite 5 etwa 30 mm aus der Ebene der Rückwand 7 heraus. Die Verteilung der Bolzen 9 auf der Fläche der Kasten-Rückwand 7 bewirkt eine Stabilitäts- und statische Ertüchtigung des Kastens 1, sodass weitere Maßnahmen zur Erlangung einer hohen Qualitätsstufe wie "verzahnt" entbehrlich sind.

Die Fig. 3 zeigt eine schematische seitliche (Schnitt-)Ansicht eines als Bolzen 9 gebildeten Verkrallungselementes 9. Der Bolzen hat endseitig einen Bereich 11 mit einem ersten Durchmesser und am gegenüberliegenden Ende einen Bereich 12 mit einem zweiten Durchmesser, wobei der erste Durchmesser größer ist als der zweite. Die Stufe respektive der Absatz zwischen den Bereichen 11 und 12 bildet eine Verdickung 14 des Bolzens 9. In dem Bereich 12 mit dem kleineren Durchmesser befindet sich benachbart zu der Stufe respektive zu dem Absatz ein Bereich 13 des Bolzens mit einer strukturierten Oberfläche. Die Struktur im strukturierten Bereich 13 kann durch Aufrauen oder durch eine Prägung gebildet sein. Der strukturierte Bereich bewirkt einen besseren Sitz des Bolzens in der Öffnung 10 des Verwahrkastens 1. Am Ende des schmaleren Bereichs 13 ist eine Fase angeordnet, wodurch der Bolzen 9 besser in der Öffnung 10 einsetzbar ist. Die Verdickung 14 bewirkt, dass der Bolzen 9 beim Einsetzen in die Öffnung 10 nicht durch die Öffnung 10 hindurchfällt. Die Länge des dickeren Bereichs 11 entspricht im Wesentlichen der Abmessung der Schmalseite 15 des Verwahrkastens 1.

### BEZUGSZEICHENLISTE

- 1: Verwahrkasten
- 2: Bewehrungsstab
- 3: Knick-Bereich
- 4: Hohlraum
- 5: Rückseite
- 6: Bügel
- 7: Rückwand
- 8: Seitenwand
- 9: Bolzen
- 10: Öffnung
- 11: erster Durchmesserbereich
- 12: zweiter Durchmesserbereich
- 13: strukturierter Bereich
- 14: Verdickung
- 15: Schmalseite

## Patentansprüche

1. Verwahranordnung (1) mit Bewehrungselementen (2) zum Bewehren eines Betonbauwerks im Bereich des Übergangs zwischen einem ersten Betonier-Abschnitt und einem, zum ersten Betonier-Abschnitt benachbarten zweiten Betonier-Abschnitt, wobei die Bewehrungselemente (2) bewegbar und/oder biegbar und/oder schraubbar in oder an der Verwahranordnung (1) angeordnet sind, und wobei die Verwahranordnung (1) zumindest einen Wandabschnitt umfasst, wobei
in oder an dem Wandabschnitt Verkrallungselemente (9) angeordnet sind, welche in zumindest einer Richtung aus dem Wandabschnitt herausragen, wobei die Verkrallungselemente (9) als Stifte oder Bolzen (9) gebildet sind,
wobei die Verwahranordnung (1) als Verwahrkasten (1) gebildet ist umfassend ein Profil mit einem U-förmigen Querschnitt, wobei der Verwahrkasten (1) zwei Seitenwände (7) und eine zwischen den Seitenwänden (7) angeordnete Rückwand (8) umfasst, und wobei die Verkrallungselemente (9) an oder in der Rückwand (7) angeordnet sind, **dadurch gekennzeichnet,**
**dass** die Stifte oder Bolzen (9) in den Verwahrkasten (1) hineinragen, und dass der in den Verwahrkasten (1) hineinragende Teil (14) der Stifte oder Bolzen (9) eine Länge aufweist, die der Abmessung der Seitenwände (7) und insofern der Höhe des Verwahrkastens (1) entspricht oder nahezu entspricht.

2. Verwahranordnung (1) nach Anspruch 1, **gekennzeichnet durch** einen auf den Seitenwänden (7) anordbaren Deckel.

3. Verwahranordnung (1) nach Anspruch 1 oder 2, **dadurch gekennzeichnet, dass** zumindest ein Wandabschnitt der Anordnung (1) zumindest eine profilierte und/oder perforierte und/oder verzahnte und/oder geprägte Oberfläche umfasst.

4. Verwahranordnung (1) nach einem der Ansprüche 1 bis 3, **dadurch gekennzeichnet, dass** in oder auf dem Wandabschnitt, insbesondere in oder auf der Rückwand (8), etwa 10 bis etwa 100 Verkrallungselemente (9) pro Quadratmeter Wandabschnitts-Fläche angeordnet sind.

5. Verwahranordnung (1) nach einem der Ansprüche 1 bis 4, **dadurch gekennzeichnet, dass** die Verkrallungselemente (9) als zylinderförmige kreiszylinderförmige oder zylinderähnliche oder kreiszylinderähnliche Stifte oder Bolzen (9) gebildet sind, und dass die Stifte oder Bolzen (9) einen Bereich (11) mit einem ersten Durchmesser aufweisen sowie einen Bereich (12) mit einem zweiten Durchmesser, wobei der erste Durchmesser größer ist als der zweite Durchmesser.

6. Verwahranordnung (1) nach einem der Ansprüche 1 bis 5, **dadurch gekennzeichnet, dass** die Stifte oder Bolzen (9) auf zumindest einer Seite des Wandabschnitts angeordnet sind, vorzugsweise auf beiden Seiten.

7. Verwahranordnung (1) nach einem der Ansprüche 1 bis 6, **dadurch gekennzeichnet, dass** die Stifte oder Bolzen (9) in, insbesondere kreisrunden, Öffnungen (10) des Wandabschnitts, insbesondere formschlüssig und/oder kraftschlüssig und/oder stoffschlüssig, angeordnet sind.

8. Verwahranordnung (1) nach einem der Ansprüche 1 bis 7, **dadurch gekennzeichnet, dass** die Stifte oder Bolzen (9) einen Durchmesser aufweisen in einem Durchmesserbereich von etwa 6 mm bis etwa 18 mm, und/oder dass die Stifte oder Bolzen (9) eine Länge aufweisen in einem Längenbereich von etwa 15 mm bis etwa 200 mm.

9. Verwahranordnung (1) nach einem der Ansprüche 1 bis 7, **dadurch gekennzeichnet, dass** die Stifte oder Bolzen (9) auf einer Länge von etwa 10 mm bis etwa 190 mm aus einer Seite des Wandabschnitts, insbesondere der Rückwand (8), herausragen.

10. Verwahranordnung (1) nach einem der Ansprüche 1 bis 9, **dadurch gekennzeichnet, dass** die Mantelfläche und/oder der Umfang der Stifte oder Bolzen (9) zumindest abschnittsweise einen strukturierten, insbesondere aufgerauten, Bereich (13) aufweisen.

11. Verfahren zum Herstellen einer Verwahranordnung (1) nach einem der Ansprüche 1 bis 10, **dadurch gekennzeichnet, dass** in einer Rückwand der Verwahranordnung (1) durch Bohren mehrere Öffnungen (10) angeordnet werden, dass anschließend in die Öffnungen (10) jeweils ein Stift oder Bolzen (9) eingesetzt wird, und dass anschließend ein Deckel auf der Verwahranordnung (1) angeordnet wird, sodass die in die Öffnungen (10) eingesetzten Stifte oder Bolzen (9) aus den Öffnungen (10) nicht herausfallen können.

12. Verfahren nach Anspruch 11, **dadurch gekennzeichnet, dass** die Stifte oder Bolzen (9) zumindest eine Verdickung (14) aufweisen und/oder zumindest einen strukturierten Bereich (13).

13. Betonbauwerk umfassend einen ersten Betonier-Abschnitt und einen zum ersten Betonier-Abschnitt benachbarten zweiten Betonier-Abschnitt, wobei im Bereich des Übergangs zwischen erstem und zweitem Betonier-Abschnitt Bewehrungselemente (2) angeordnet sind, **dadurch gekennzeichnet, dass** die Bewehrungselemente (2) in einer Verwahranordnung (1) nach einem der Ansprüche 1 bis 10 angeordnet sind.

14. Verfahren zum Herstellen eines Betonbauwerks umfassend einen ersten Betonier-Abschnitt und einen zum ersten Betonier-Abschnitt benachbarten zweiten Betonier-Abschnitt, insbesondere eines Betonbauwerks nach Anspruch 13, wobei im Bereich des Übergangs zwischen erstem und zweitem Betonier-Abschnitt Bewehrungselemente (2) angeordnet werden, **dadurch gekennzeichnet, dass** die Bewehrungselemente (2) mittels einer Verwahranordnung (1) nach einem der Ansprüche 1 bis 10 angeordnet werden.

## Claims

1. A storage assembly (1) having reinforcement elements (2) for reinforcing a concrete structure in the region of the transition between a first concrete-casting portion and a second concrete-casting portion adjacent to the first concreting portion, wherein the reinforcement elements (2) are arranged in or on the storage assembly (1) in a movable and/or bendable and/or screwable manner, and wherein the storage assembly (1) comprises at least one wall portion,
wherein claw elements (9) are arranged in or on the wall portion and protrude out of the wall portion in at least one direction, wherein the claw elements (9) are formed as pins or bolts (9),
wherein the storage assembly (1) is formed as a storage box (1) comprising a profile with a U-shaped cross section, wherein the storage box (1) comprises two side walls (7) and a rear wall (8) arranged between the side walls (7), and wherein the claw elements (9) are arranged on or in the rear wall (7),
**characterised in that**
the pins or bolts (9) protrude into the storage box (1), and **in that** the part (14) of the pins or bolts (9) that protrudes into the storage box (1) has a length that corresponds or virtually corresponds to the dimensions of the side walls (7) and in this respect to the height of the storage box (1).

2. The storage assembly (1) according to Claim 1, **characterised by** a cover that can be arranged on the side walls (7).

3. The storage assembly (1) according to Claim 1 or 2, **characterised in that** at least one wall portion of the assembly (1) comprises at least one profiled and/or perforated and/or toothed and/or embossed surface.

4. The storage assembly (1) according to one of Claims 1 to 3, **characterised in that** approximately 10 to approximately 100 claw elements (9) per square metre of wall portion area are arranged in or on the wall portion, in particular in or on the rear wall (8).

5. The storage assembly (1) according to one of Claims 1 to 4, **characterised in that** the claw elements (9) are formed as cylindrical, circular cylindrical or cylinder-like or circular cylinder-like pins or bolts (9), and **in that** the pins or bolts (9) have a region (11) with a first diameter and a region (12) with a second diameter, wherein the first diameter is larger than the second diameter.

6. The storage assembly (1) according to one of Claims 1 to 5, **characterised in that** the pins or bolts (9) are arranged on at least one side of the wall portion, preferably on both sides.

7. The storage assembly (1) according to one of Claims 1 to 6, **characterised in that** the pins or bolts (9) are arranged, in particular form-fittingly and/or force-fittingly and/or in an integrally bonded manner, in openings (10), in particular circular openings, in the wall portion.

8. The storage assembly (1) according to one of Claims 1 to 7, **characterised in that** the pins or bolts (9) have a diameter within a diameter range of approximately 6 mm to approximately 18 mm, and/or **in that** the pins or bolts (9) have a length within a length range of approximately 15 mm to approximately 200 mm.

9. The storage assembly (1) according to one of Claims 1 to 7, **characterised in that** the pins or bolts (9) protrude out of a side of the wall portion, in particular the rear wall (8), for a length of approximately 10 mm to approximately 190 mm.

10. The storage assembly (1) according to one of Claims 1 to 9, **characterised in that** the lateral surface and/or the circumference of the pins or bolts (9) have a structured, in particular roughened, region (13) at least in some portions.

11. A method for producing a storage assembly (1) according to one of Claims 1 to 10,
**characterised in that**
multiple openings (10) are arranged in a rear wall of the storage assembly (1) by drilling, then a pin or bolt (9) is inserted into each of the openings (10), and then a cover is arranged on the storage assembly (1) so that the pins or bolts (9) inserted into the openings (10) cannot fall out of the openings (10).

12. The method according to Claim 11, **characterised in that** the pins or bolts (9) have at least one thickened portion (14) and/or at least one structured region (13).

13. A concrete structure comprising a first concrete-casting portion and a second concrete-casting portion adjacent to the first concrete-casting portion, wherein reinforcement elements (2) are arranged in the region of the transition between the first and second concrete-casting portions,
**characterised in that**
the reinforcement elements (2) are arranged in a storage assembly (1) according to one of Claims 1 to 10.

14. A method for producing a concrete structure comprising a first concrete-casting portion and a second concrete-casting portion adjacent to the first concrete-casting portion, in particular a concrete structure according to Claim 13, wherein reinforcement elements (2) are arranged in the region of the transition between the first and second concrete-casting portions,
**characterised in that**
the reinforcement elements (2) are arranged by means of a storage assembly (1) according to one of Claims 1 to 10.

## Revendications

1. Dispositif de retenue (1), doté d'éléments d'armature (2), destinés à armer un ouvrage en béton dans la zone du passage entre une première section de bétonnage et une deuxième section de bétonnage voisine de la première section de bétonnage, les éléments d'armature (2) étant placés de manière déplaçable et / ou flexible et / ou boulonnable dans ou sur le dispositif de retenue (1) et le dispositif de retenue (1) comprenant au moins une section de paroi, dans ou sur la section de paroi étant placés des éléments d'accrochage (9), lesquels saillissent dans au moins une direction hors de la section de paroi, les éléments d'accrochage (9) étant conçus sous la forme de tiges ou de boulons (9), le dispositif de retenue (1) étant conçu sous la forme d'un caisson de retenue (1), comprenant un profilé pourvu d'une section transversale en forme de U, le caisson de retenue (1) comprenant deux parois latérales (7) et une paroi arrière (8) placée entre les parois latérales (7) et les éléments d'accrochage (9) étant placés sur ou dans la paroi arrière (7), **caractérisé en ce que** les tiges ou les boulons (9) saillissent à l'intérieur du caisson de retenue (1) et **en ce que** la partie (14) des tiges ou des boulons (9) qui saillit dans le caisson de retenue (1) présente une longueur qui correspond ou correspond approximativement à la dimension des parois latérales (7) et dans cette mesure à la hauteur du caisson de retenue (1).

2. Dispositif de retenue (1) selon la revendication 1, **caractérisé par** un couvercle qui peut se placer sur les parois latérales (7).

3. Dispositif de retenue (1) selon la revendication 1 ou 2, **caractérisé en ce qu'**au moins une section de paroi du dispositif (1) comprend au moins une surface profilée et / ou perforée et / ou dentée et / ou gaufrée.

4. Dispositif de retenue (1) selon l'une quelconque des revendications 1 à 3, **caractérisé en ce que** dans ou sur la section de paroi, notamment dans ou sur la paroi arrière (8) sont placés environ de 10 à environ 100 éléments d'accrochage (9) par mètre carré de surface de section de paroi.

5. Dispositif de retenue (1) selon l'une quelconque des revendications 1 à 4, **caractérisé en ce que** les éléments d'accrochage (9) sont conçus sous la forme de tiges ou de boulons (9) de forme cylindrique, en forme de cylindres circulaires ou de forme de type cylindrique ou de type en cylindres circulaires et **en ce que** les tiges ou les boulons (9) comportent une zone (11) avec un premier diamètre ainsi qu'une zone (12) avec un deuxième diamètre, le premier diamètre étant supérieur au deuxième diamètre.

6. Dispositif de retenue (1) selon l'une quelconque des revendications 1 à 5, **caractérisé en ce que** les tiges ou les boulons (9) sont placés sur au moins une face de la section de paroi, de préférence sur les deux faces.

7. Dispositif de retenue (1) selon l'une quelconque des revendications 1 à 6, **caractérisé en ce que** les tiges ou les boulons (9) sont placé(e)s, notamment par complémentarité de forme et / ou par complémentarité de force et / ou par conjugaison de matières dans des orifices (10) notamment circulaires de la section de paroi.

8. Dispositif de retenue (1) selon l'une quelconque des revendications 1 à 7, **caractérisé en ce que** les tiges ou les boulons (9) présentent un diamètre dans un ordre de diamètres d'environ 6 mm à environ 18 mm et / ou **en ce que** les tiges ou les boulons (9) présentent une longueur dans un ordre de longueurs d'environ 15 mm à environ 200 mm.

9. Dispositif de retenue (1) selon l'une quelconque des revendications 1 à 7, **caractérisé en ce que** les tiges ou les boulons (9) saillissent sur une longueur d'environ 10 mm à environ 190 mm d'une face de la section de paroi, notamment de la paroi arrière (8).

10. Dispositif de retenue (1) selon l'une quelconque des revendications 1 à 9, **caractérisé en ce que** la surface enveloppante et / ou la circonférence des tiges ou des boulons (9) présentent au moins par endroit une zone (13) structurée, notamment rugueuse.

11. Procédé, destiné à produire un dispositif de retenue (1) selon l'une quelconque des revendications 1 à 10, **caractérisé en ce que** dans une paroi arrière du dispositif de retenue (1), l'on place par perçage plusieurs orifices (10), **en ce que** par la suite, l'on insère dans les orifices (10) respectivement une tige ou un boulon (9) et **en ce que**, par la suite, l'on place un couvercle sur le dispositif de retenue (1), de telle sorte que les tiges ou les boulons (9) insérés dans les orifices (10) ne puissent pas s'échapper des orifices (10).

12. Procédé selon la revendication 11, **caractérisé en ce que** les tiges ou les boulons (9) comportent au moins une surépaisseur (14) et / ou au moins une zone (13) structurée.

13. Ouvrage en béton, comprenant une première section de bétonnage et une deuxième section de bétonnage voisine de la première section de bétonnage, dans la zone du passage entre la première et la deuxième sections de bétonnage étant placés des éléments d'armature (2), **caractérisé en ce que** les éléments d'armature (2) sont placés dans un dispositif de retenue (1) selon l'une quelconque des revendications 1 à 10.

14. Procédé, destiné à produire un ouvrage en béton comprenant une première section de bétonnage et une deuxième section de bétonnage voisine de la première section de bétonnage, notamment un ouvrage en béton selon la revendication 13, lors duquel, dans la zone du passage entre la première et la deuxième sections de bétonnage, l'on place des éléments d'armature (2), **caractérisé en ce que** l'on place les éléments d'armature (2) au moyen d'un dispositif de retenue (1) selon l'une quelconque des revendications 1 à 10.
